# EUROPÄISCHE PATENTSCHRIFT

(11) **EP 2 988 312 B1**
(45) Veröffentlichungstag und Bekanntmachung des Hinweises auf die Patenterteilung: **24.05.2017**
(21) Anmeldenummer: 15180696.5
(22) Anmeldetag: 12.08.2015
(51) Int. Cl.: H01H 9/10, H01H 85/54, H01R 9/26

(54) **SICHERUNGSMODUL**
FUSE MODULE
MODULE DE FUSIBLE

(30) Priorität: 20.08.2014 DE 202014103863 U
(43) Veröffentlichungstag der Anmeldung: 24.02.2016
(73) Patentinhaber: Weidmüller Interface GmbH & Co. KG, 32758 Detmold (DE)
(72) Erfinder: BÖNSCH, Matthias, 33659 Bielefeld (DE); ENDRES, Klaus-Dieter, 63477 Maintal (DE)
(74) Vertreter: Specht, Peter

(56) Entgegenhaltungen:
- CH-A- 408 157
- CN-A- 103 065 900
- DE-U1- 20 108 460
- DE-U1-202010 005 718

## Beschreibung

Die Erfindung betrifft ein Sicherungsmodul mit einem Gehäuse mit einer Kontur, insbesondere einer ersten Öffnung zum Einstecken oder Aufsetzen eines Sicherungsbausteins, mit Leitereinführöffnungen zum Einführen von Leiterenden in Anschlussvorrichtungen im Gehäuse, und mit Betätigungsöffnungen zum Betätigen der Anschlussvorrichtungen zum Anschluss der Leiterenden, wobei die eine der beiden Leiter-Anschlussvorrichtungen für ein Leiterende direkt leitend (über eine leitende Verbindung) mit einem ersten Anschlusskontakt zum Anschluss an eine übergeordnete Baugruppe leitend verbunden ist, und wobei die die andere der beiden Anschlussvorrichtungen für ein Leiterende leitend über den Sicherungsbaustein und einen Trennkontakt mit einem zweiten Anschlusskontakt zum Anschluss an eine übergeordnete Baugruppe leitend verbindbar ist.

Derartige Sicherungsmodule sind an sich bekannt.

Das Dokument DE 20 2010 005 718 U1 offenbart ein Sicherungsmodul gemäß dem Oberbegriff des Anspruchs 1.

Verhindert werden soll mit einfachen konstruktiven Mitteln ein unbeabsichtigtes Ziehen des einen oder der beiden Leiter und/oder des Sicherungsbausteins unter Last.

Die Erfindung hat die Aufgabe, dieses Problem zu lösen.

Die Erfindung löst diese Aufgabe durch den Gegenstand des Anspruchs 1. Danach ist ein relativ zum Gehäuse bewegliches Mehrfunktionselement vorgesehen, das einerseits als ein Schaltelement ausgebildet ist, mit dem der Trennkontakt schließbar und/oder öffenbar (d.h. geöffnet werden kann) ist und das andererseits als ein Abdeckelement ausgebildet ist, mit welchem eine oder mehrere der Betätigungsöffnungen des Gehäuses ganz oder teilweise verdeckbar und freilegbar sind, so dass sie nicht zugänglich oder zugänglich sind.

Derart können mit nur einer Bewegung und vorzugsweise nur einem Teil sowohl der Trennkontakt geschaltet und die Betätigungsöffnungen freigegeben oder verdeckt werden. Ein unbeabsichtigtes Ziehen der Sicherung oder eines Leiters unter Last wird damit verhindert. Es muss vielmehr zuerst das Mehrfunktionselement in seine andere Stellung bewegt werden.

Vorteilhaft ist, dass das Mehrfunktionselement als einstückig oder ggf. auch mehrstückig ausgebildetes Mehrfunktionselement derart ausgestaltet ist, dass in einer seiner Stellungen der Trennkontakt geöffnet ist und die Betätigungsöffnungen im Gehäuse freigegeben sind und dass in der anderen Stellung der Trennkontakt geschlossen und die Betätigungsöffnungen im Gehäuse verdeckt sind.

Die Erfindung ist besonders vorteilhaft für Anschlussvorrichtungen für Leiterenden geeignet, die als Direktsteckkontakte ausgebildet sind und vorzugsweise einen Drücker zum Lösen einer Klemmfeder aufweisen. Die Erfindung ist aber nicht auf Anschlussvorrichtungen für Leiterenden beschränkt, die als Direktsteckkontakte ausgebildet sind. Sie ist vielmehr auch für Anschlussvorrichtungen für Leiterenden geeignet, die in einer anderen Anschlusstechnik ausgelegt sind.

So können die Anschlussvorrichtungen auch als Zugfederanschlüsse oder Schraubanschlüsse oder als isolationsdurchdringende Kontakte ausgebildet sein, sofern diese derart ausgelegt sind, dass sie eine Betätigungsöffnung in einem Gehäuse benötigen, um das Leiterende lösen zu können. Bei einem Schraubanschluss wären beispielsweise mit den Abdeckelementen/-bereichen des Mehrfunktionselementes die Schrauben der Anschlüsse in der einen Stellung mit geöffnetem Trennkontakt zugänglich und in der anderen Stellung mit geschlossenem Trennkontakt nicht. Weitere vorteilhafte Ausgestaltungen sind in den übrigen Unteransprüchen angegeben.

Nachfolgend wird die Erfindung unter Bezug auf die Zeichnung anhand eines Ausführungsbeispiels näher beschrieben. Es zeigt:
Fig. 1
   in a) eine perspektivische Ansicht eines Sicherungsmoduls nebst einem Sicherungseinsatz für das Sicherungsmodul und zwei Leiterenden mit einem Mehrfunktionselement in einer ersten Stellung;
   in b) eine Sprengansicht der Anordnung aus a);
   in c) eine Variante des Sicherungsmoduls aus a) in einem in zwei Teilgehäuse zerlegten Zustand; und
   in d) eine perspektivische Ansicht eines Teils einer Metallbaugruppe des Sicherungsmoduls aus a) nebst einem Mehrfunktionselement;
   in e) eine perspektivische Ansicht des Sicherungsmoduls aus a) nebst dem Sicherungseinsatz für das Sicherungsmodul und zwei Leiterenden mit dem Mehrfunktionselement in einer zweiten Stellung.

Fig. 1 zeigt ein Sicherungsmodul 1 mit einem Gehäuse 2 mit mehreren Außenseiten 3a. b, c, d, e und f. Zwei dieser Außenseiten 3a, 3b - hier gegenüberliegende Außenseiten - sind als Anschlussseiten E, A zum Anschluss an externe elektrische oder elektronische Baugruppen ausgebildet. Das Gehäuse 2 weist eine hier im wesentliche quaderförmige, vorzugsweise rechteckig und weiter vorzugsweise längliche Geometrie auf.

Das Gehäuse 2 weist an seiner ersten Anschlussseite E eine erste Öffnung 4 zum Einstecken eines Sicherungsbausteins 5 auf. An dieser ersten Anschlussseite E sind zudem zwei Leitereinführöffnungen 6, 7 zum Einführen von Leiterenden 8, 9 in Anschlussvorrichtungen 10, 11 (siehe auch Fig. 1 b) im Inneren des Gehäuses 2 sowie Betätigungsöffnungen 12, 13 zum Betätigen der Anschlussvorrichtungen zum Anschluss der Leiter und/oder zum Lösen der Leiter vorgesehen.

Die Anschlussvorrichtungen sind hier als sogenannte Direktsteck-Federklemmen ausgebildet (auch Push-In-Klemmen genannt). Sie weisen hier jeweils ein Betätigungsorgan - einen Drücker 14, 15 - auf, mit dem jeweils eine Klemmfeder 16, 17 im Inneren des Gehäuses 2 in eine Offenstellung bewegbar ist, so dass ein Leiterende herausnehmbar (und/oder einführbar) ist.

Jede der beiden Anschlussvorrichtungen 10, 11 ist über eine leitende Verbindung, insbesondere eine Stromschienenanordnung 18, 19 mit weiteren Anschlusskontakten 20, 21 verbunden. Im vorliegenden Fall sind diese Anschlusskontakte 20, 21 als Anschlusstulpen ausgebildet, welche zur Kontaktierung (hier nicht dargestellter) Messerkontakte einer externen elektrischen und/oder elektronischen Baugruppe oder dgl. ausgebildet sind (letztere ist hier nicht dargestellt). Die Anschlusskontakte sind hier an der der Anschlussseite E gegenüberliegenden Anschlussseite A ausgebildet und zugänglich.

Die eine der beiden Leiter-Anschlussvorrichtungen 11 für ein Leiterende 9 ist direkt fest über eine Stromschienenverbindung mit dem ersten Anschlusskontakt 20 verbunden.

Die andere der beiden Anschlussvorrichtungen 10 für ein Leiterende 8 ist ebenfalls leitend - über eine leitende Verbindung mit leitenden Elementen - mit dem zugehörigen anderen Anschlusskontakt 21 leitend verbindbar. In diese mit diesen leitenden Elementen realisierte leitende Verbindung ist an Tulpenkontakten 22, 23 herausnehmbar der Sicherungsbaustein 5 mit einer Sicherung 24 mit Kontakten 25, 26 eingesetzt. Zudem ist in der leitenden Verbindung ein trennbarer Kontakt 27 (nachfolgend Trennkontakt 27 (siehe Fig. 1 d) genannt) vorgesehen.

Das Gehäuse 2 weist hier einen umlaufenden Flansch 28 auf. Es ist dazu ausgelegt, mit einem Bereich mit den Anschlusskontakten 20, 21 in einen (hier nicht dargestellten) Rahmen eingesetzt zu werden, um dort korrespondierende Kontakte, z.B. Messerkontakte, einer hier nicht dargestellten übergeordneten Baugruppe zu kontaktieren. Dabei wird die eine der Anschlussvorrichtungen 11 für ein Leiterende 9 direkt leitend mit der korrespondierenden Anschlussvorrichtung 20 an der zweiten Anschlussseite verbunden und die andere der Anschlussvorrichtungen 10 für ein Leiterende 8 wird leitend abgesichert über die Sicherung des Sicherungsbausteins und über den Trennkontakt 27 mit dem Anschlusskontakt 21 an der zweiten Anschlussseite A verbunden.

Der Sicherungsbaustein ist in eine Ausnehmung 29 an der ersten Anschlussseite E des Gehäuses 2 einsetzbar. Der Sicherungsbaustein 5 weist einen Betätigungshebel 30 auf. Dieser Betätigungshebel 30 ist hier mit Lösekonturen 31 versehen, mit der er sich auf entsprechenden Widerlagerkonturen 33 im Gehäuse 2 abstützt. Der Betätigungshebel 30 bzw. seine Lösekonturen 31 und die Widerlagerkonturen 33 sind dabei derart abgestimmt und ausgelegt, dass der Betätigungshebel 30 bei einem Schwenken den Sicherungsbaustein 5 aus seiner Kontaktstellung löst, so dass er aus dem Gehäuse 2 herausnehmbar ist, um die Sicherung des Sicherungsbausteins 5 zu prüfen oder zu wechseln.

Damit der Sicherungsbaustein 5 mit der Sicherung möglichst nicht unter Last aus ihrer Kontaktstellung herausgezogen wird, ist ein Mehrfunktionselement 35 vorgesehen. Hier ist dieses Mehrfunktionselement 35 als (vorzugsweise einstückiger) Schieber ausgebildet, der am und im Gehäuse 2 aus einer ersten Stellung (Fig. 1 a) in eine zweite Stellung verschiebbar ist.

Das Mehrfunktionselement 35 ist einerseits ein Trenner, mit dem der Trennkontakt 27 geöffnet werden kann. Dazu weist das Mehrfunktionselement 35 vorzugsweise ein Schwert 35a auf, mit welchem im geschlossenen Zustand des Trennkontaktes 27 federnd aneinander liegende Kontaktschenkel/-bereiche trennbar sind, so dass die leitende Verbindung zwischen den Kontaktschenkeln unterbrochen wird. In diesem Zustand kann der Sicherungsbaustein gezogen werden, da zwischen den Sicherungskontakten 22, 23 des Sicherungsbausteins 5 keine Spannungsdifferenz besteht.

Das Mehrfunktionselement 35 ist zudem ein Abdeckelement mit einem oder mehreren Abdeckabschnitten 35b, c, der/die hier so ausgestaltet sind, dass sie in der einen Stellung (Fig. 1 e) die Betätigungsöffnungen 12, 13 im Gehäuse 2 abdecken und in der anderen Stellung (Fig. 1 a) freigeben. In diesem freien Zustand (Fig. 1 a) sind die Betätigungsöffnungen 12, 13 so zugänglich, dass die Anschlussvorrichtungen 10, 11 für Leiter geöffnet und die Leiterenden herausgenommen werden können.

Im vorliegenden Fall sind die beiden Anschlussvorrichtungen für die Leiterenden 8, 9 jeweils als Direktsteckkontakte ausgebildet. Daher können hier die Klemmfedern 16, 17, hier mit den vorzugsweise vorgesehenen Drückern 14, 15, geöffnet werden, um die Leiterenden herausnehmen zu können.

Dieses Herausnehmen der Leiterenden kann entsprechend nur erfolgen, wenn sich das Mehrfunktionselement 35, hier der Schieber, in seiner Trennstellung befindet bzw. in diese bewegt worden ist, so dass der Trennkontakt 27 geöffnet ist.

Das Mehrfunktionselement 35 weist ferner einen Betätigungsansatz 35d auf. Hier steht der Betätigungsansatz 35d aus dem Gehäuse 2 vor. Der Betätigungsansatz 35d ist dazu ausgelegt, dass an ihm per Hand oder mit einem Werkzeug wie einer Zange das Mehrfunktionselement 35 zwischen der ersten und der zweiten Stellung beweglich, vorzugsweise verschieblich, ist.

Im vorliegenden Fall sind die Anschlussvorrichtungen 10, 11 für Leiterenden - wie bereits erläutert - als Direktsteckklemme(n) ausgebildet. Diese weisen jeweils einen leitenden Klemmkäfig 36 auf sowie jeweils die als Druckfeder wirkende (und vorzugsweise V-förmige) Klemmfeder 16, 17 zum Fixieren des elektrischen Leiterendes in der Direktsteckklemme durch Andrücken an die Innenwand des Klemmkäfigs 36. Dabei weist jede Klemmfeder 16, 17 einen um eine Schwenkachse in eine Schwenkrichtung verschwenkbaren Klemmschenkel auf, der von einem Rastzustand (R), in dem er an einem Haltemittel 37 verrastet ist, durch Verschieben des elektrischen Leiters in einen Klemmzustand verstellbar ist, in dem er vom Haltemittel 37 entrastet ist und den elektrischen Leiter 8, 9 gegen die Stromschiene - hier den Klemmkäfig - drückt. Hier ist das Haltemittel 37 als Feder mit einem Hinterschnitt 38 ausgestaltet. Dies ist vorteilhaft zum Einführen sehr feindrähtiger oder mehrlitziger Leiter, aber nicht zwingend.

Zu erwähnen ist noch, dass das Gehäuse 2 als mehrteiliges Gehäuse ausgebildet ist (siehe hierzu insbesondere Fig. 1 c). Dieses weist ein erstes Gehäuseteil 39 auf, das einem zweiten Gehäuseteil 40 zu dem übergeordneten Gehäuse 2 zusammenfügbar ist.

Hierzu dienen nach Fig. 1 beispielhaft im hier oberen Bereich der Gehäuseteile Form- und/oder Kraftschlussmittel, insbesondere Klemm- und/oder Rastzapfen 41 an dem einen Gehäuseteil 39 und korrespondierende Klemmlöcher 42 an dem andren Gehäuseteil 40 und/oder korrespondierende Rastmittel 43, 44 an den beiden Gehäuseteilen 39, 40.

Der Sicherungsbaustein 5 ist in das erste Gehäuseteil 39 einsteckbar. Die Leiter sind hingegen in das zweite Gehäuseteil 40 einsteckbar. In den Gehäuseteilen 39, 40 sind die Aufnahme 29 für den Sicherungsbaustein 5 ausgebildet und entsprechende Aufnahmekammern 45, 46 für die Anschlussvorrichtungen 10, 11 für die Leiterenden vorgesehen.

Der Klemmkäfig 36b der einen der beiden Anschlussvorrichtungen 11 für ein Leiterende geht hier direkt an einem unteren Ende in den einen der Anschlusskontakte 20 über, was besonders einfach und kostengünstig ist.

Der andere Klemmkäfig 36a der anderen Anschlussvorrichtung 10 für ein Leiterende ist hingegen über den Trennkontakt 27 (Fig. 1 d) in das andere Gehäuseteil geführt. Eine Wand des Klemmkäfigs 36a ist der eine Teil des Trennkontaktes 27. An dieser Wand liegt ein federnd auslenkbarer Klemm- und Stromschienenschenkel 47 mit Vorspannung leitend kontaktierend an. Mit dem Trennschwert 35a ist der Klemm- und Stromschienenschenkel 47 von der Wand des Klemmkäfigs trennbar.

Der Klemm- und Stromschienenschenkel 47 ist mit dem einen der Tulpenkontakte 22 für den Sicherungsbaustein 5 leitend verbunden. Der andere der Tulpenkontakte 23 ist mit dem zweiten der Anschlusskontakte 21 an der Anschlussseite A des Gehäuses 2 verbunden.

Das Mehrfunktionselement 35 ist in Verschieberichtung X senkrecht zur Leitereinführrichtung Y in dem einen der beiden Gehäuseteile 39, 40 verschieblich geführt. Das Trennschwert 35a liegt hier vorteilhaft mit dem Betätigungsansatz 35d auf der Anschlussseite E auf. Von dem Betätigungsansatz 35d erstreckt sich das Trennschwert 35a in das erste Gehäuseteil derart hinein, dass in der ersten Stellung der Trennkontakt 27 geöffnet und in der anderen Stellung der Trennkontakt 27 geschlossen ist. Die Abdeckabschnitte 35b, c erstrecken sich senkrecht zum Schwert und zur Leitereinführrichtung in der X-Z-Ebene. Insgesamt werden das Gehäuse 2 und das Mehrfunktionselement vorzugsweise aus einem nicht leitenden Kunststoff gefertigt.

**Bezugszeichenliste**

| | |
|---|---|
| Sicherungsmodul | 1 |
| Gehäuse | 2 |
| Außenseiten | 3a. b, c, ... |
| Anschlussseiten | E, A |
| Öffnung | 4 |
| Sicherungsbaustein | 5 |
| Leitereinführöffnungen | 6, 7 |
| Leiterenden | 8, 9 |
| Anschlussvorrichtungen | 10, 11 |
| Betätigungsöffnungen | 12, 13 |
| Drücker | 14,15 |
| Klemmfeder | 16, 17 |
| Stromschienenanordnung | 18, 19 |
| Anschlusskontakte | 20, 21 |
| Tulpenkontakte | 22, 23 |
| Sicherung | 24 |
| Kontakte | 25, 26 |
| Trennkontakt | 27 |
| Flansch | 28 |
| Ausnehmung | 29 |
| Betätigungshebel | 30 |
| Lösekonturen | 31, 32 |
| Widerlagerkonturen | 33, 34 |
| Mehrfunktionselement | 35 |
| Trennschwert | 35a |
| Abdeckabschnitte | 35b, c |
| Betätigungsansatz | 35d |
| Klemmkäfig | 36 |
| Haltemittel | 37 |
| Hinterschnitt | 38 |
| Gehäuseteile | 39, 40 |
| Rastzapfen | 41 |
| Klemmlöcher | 42 |
| Rastmittel | 43, 44 |
| Aufnahmekammern | 45, 46 |
| Klemm- und Stromschienenschenkel | 47 |

## Patentansprüche

1. Sicherungsmodul (1) mit
a) einem Gehäuse (2) mit einer Kontur, die eine erste Öffnung (4) zum Einstecken oder Aufsetzen eines Sicherungsbausteins (5) ist,
b) Leitereinführöffnungen (6, 7) zum Einführen von Leiterenden (8, 9) in Anschlussvorrichtungen (10, 11) im Gehäuse (2),
c) mit Betätigungsöffnungen (12, 13) zum Betätigen der Anschlussvorrichtungen zum Anschluss der Leiterenden,
d) wobei die eine der beiden Leiter-Anschlussvorrichtungen (11) für ein Leiterende (9) direkt leitend mit einem ersten Anschlusskontakt (20) zum Anschluss an eine übergeordnete Baugruppe leitend verbunden ist, und
e) wobei die andere der beiden Anschlussvorrichtungen (10) für ein Leiterende (8) leitend über den Sicherungsbaustein (5) und einen Trennkontakt (27) mit einem zweiten Anschlusskontakt (21) zum Anschluss an eine übergeordnete Baugruppe leitend verbindbar ist,
**dadurch gekennzeichnet, dass**
f) zusätzlich zu dem Sicherungsbaustein (5) ein relativ zum Gehäuse (2) bewegliches Mehrfunktionselement (35) vorgesehen ist,
i. das als ein Trenn- und/oder Schaltelement ausgebildet ist, mit dem der Trennkontakt (27) schließbar und/oder öffenbar ist und
ii. das auch als ein Abdeckelement ausgebildet ist, mit welchem eine oder mehrere der Betätigungsöffnungen (12, 13) des Gehäuses (2) so verdeckbar oder freilegbar sind, dass sie zum Betätigen der Anschlussvorrichtungen (10, 11) für die Leiterenden nicht zugänglich oder zugänglich sind

2. Sicherungsmodul nach Anspruch 1, **dadurch gekennzeichnet, dass** das Mehrfunktionselement (35) als ein Schieber ausgebildet ist, der am und/oder im Gehäuse (2) verschieblich geführt ist, wobei das Mehrfunktionselement (35) ferner als ein Trennschwert (35a) ausgebildet ist, mit dem der Trennkontakt (27) öffenbar ist.

3. Sicherungsmodul nach einem der vorstehenden Ansprüche, **dadurch gekennzeichnet, dass** an dem Mehrfunktionselement (35) ein Betätigungsabschnitt (35d) ausgebildet ist, und dass der Betätigungsabschnitt (35d) aus dem Gehäuse vorsteht.

4. Sicherungsmodul nach einem der vorstehenden Ansprüche, **dadurch gekennzeichnet, dass** eine oder mehrere der Anschlussvorrichtungen (10, 11) jeweils ein Betätigungselement aufweisen, das jeweils in der der Anschlussvorrichtung zugeordneten Betätigungsöffnung (12,13) beweglich angeordnet ist.

5. Sicherungsmodul nach einem der vorstehenden Ansprüche, **dadurch gekennzeichnet, dass** die Anschlussvorrichtung als Federklemme, als Schraubklemme oder als isolationsdurchdringende Klemme ausgebildet ist.

6. Sicherungsmodul nach einem der vorstehenden Ansprüche, **dadurch gekennzeichnet, dass** die Federklemme als Direktsteckklemme mit einer Druckfeder ausgebildet ist oder dass die Federklemme als Zugfederklemme ausgebildet ist.

7. Sicherungsmodul nach einem der vorstehenden Ansprüche, **dadurch gekennzeichnet, dass** das Betätigungselement als Drücker (14, 15) ausgebildet ist oder dass das Betätigungselement als Schraube ausgebildet ist.

8. Sicherungsmodul nach einem der vorstehenden Ansprüche, **dadurch gekennzeichnet, dass** die eine der beiden Leiter-Anschlussvorrichtungen (10, 11) für ein Leiterende (8, 9) direkt fest über eine Stromschienenverbindung mit dem ersten Anschlusskontakt (20) verbunden ist und dass vorzugweise die andere der beiden Leiter-Anschlussvorrichtungen für ein Leiterende (10) über den Trennkontakt und die Sicherung des Sicherungsbausteins mit dem anderen der Anschlusskontakte (21) leitend verbindbar ist.

9. Sicherungsmodul nach einem der vorstehenden Ansprüche, **dadurch gekennzeichnet, dass** der Sicherungsbaustein (5) mit einer Sicherung (24) mit Kontakten (25, 26) an Tulpenkontakten (22, 23) herausnehmbar in das Gehäuse (2) einsetzbar ist, wobei der Sicherungsbaustein (5) in eine Ausnehmung (29) des Gehäuses (2) einsetzbar ist und/oder dass der Sicherungsbaustein (5) einen Betätigungshebel (30) aufweist.

10. Sicherungsmodul nach einem der vorstehenden Ansprüche, **dadurch gekennzeichnet, dass** das Gehäuse (2) als mehrteiliges Gehäuse ausgebildet ist, das ein erstes Gehäuseteil (39) aufweist, das mit einem zweiten Gehäuseteil (40) zu dem übergeordneten Gehäuse (2) zusammenfügbar ist, wobei der Sicherungsbaustein (5) in das erste Gehäuseteil (39) einsteckbar ist und dass die Leiterenden in das zweite Gehäuseteil (40) einsteckbar sind.

11. Sicherungsmodul nach einem der vorstehenden Ansprüche, **dadurch gekennzeichnet, dass** der Klemmkäfig (36b) der einen der beiden Anschlussvorrichtungen (11) direkt an einem unteren Ende in den einen der Anschlusskontakte (21) übergeht und dass vorzugsweise der andere Klemmkäfig (36a) der anderen Anschlussvorrichtung (10) für ein Leiterende über den Trennkontakt (27) in das andere Gehäuseteil geführt ist.

12. Sicherungsmodul nach einem der vorstehenden Ansprüche, **dadurch gekennzeichnet, dass** das Mehrfunktionselement (35) in Verschieberichtung (X) senkrecht zur Leitereinführrichtung (Y) in dem einen der beiden Gehäuseteile (39, 40) verschieblich geführt ist.

13. Sicherungsmodul nach einem der vorstehenden Ansprüche, **dadurch gekennzeichnet, dass** das Mehrfunktionselement mit dem Betätigungsansatz (35d) auf der Anschlussseite (E) aufliegt, dass sich von dem Betätigungsansatz (35d) das Trennschwert (35a) in das erste Gehäuseteil derart hinein erstreckt, dass in der ersten Stellung des Mehrfunktionselementes (35) der Trennkontakt (27) geöffnet und in der anderen Stellung der Trennkontakt (27) geschlossen ist.

14. Sicherungsmodul nach einem der vorstehenden Ansprüche, **dadurch gekennzeichnet, dass** sich die Abdeckabschnitte (35b, c) in einer Ebene (X-Z) senkrecht zum Schwert und zur Leitereinführrichtung erstrecken.

15. Sicherungsmodul nach einem der vorstehenden Ansprüche, **dadurch gekennzeichnet, dass** das Gehäuse (2) und das Mehrfunktionselement (35) aus einem nicht leitenden Kunststoff bestehen.

## Claims

1. A securing module (1) comprising
a) a housing (2) having a contour, which is a first opening (4) for plugging in or putting on a securing component (5),
b) conductor insertion openings (6, 7) for inserting conductor ends (8, 9) into connection devices (10, 11) in the housing (2),
c) having actuation openings (12, 13) for actuating the connection devices to connect the conductor ends,
d) wherein one of the two conductor connection devices (11) for a conductor end (9) is directly conductively connected to a first connection contact (20) for connection to a higher-order assembly, and
e) wherein the other of the two connection devices (10) for a conductor end (8) is conductively connectable via the securing component (5) and an isolating contact (27) to a second connection contact (21) for connection to a higher-order assembly,
**characterized in that**
f) in addition to the securing component (5), a multifunction element (35) movable in relation to the housing (2) is provided,
i. which is designed as an isolating and/or switching element, using which the isolating contact (27) can be closed and/or opened and
ii. which is also designed as a cover element, using which one or more of the actuation openings (12, 13) of the housing (2) can be covered or exposed so that they are not accessible or are accessible for the actuation of the connection devices (10, 11) for the conductor ends.

2. The securing module according to Claim 1, **characterized in that** the multifunction element (35) is designed as a slide, which is guided so it is displaceable on and/or in the housing (2), wherein the multifunction element (35) is furthermore designed as an isolating blade (35a), using which the isolating contact (27) can be opened.

3. The securing module according to any one of the preceding claims, **characterized in that** an actuation section (35d) is formed on the multifunction element (35), and the actuation section (35d) protrudes from the housing.

4. The securing module according to any one of the preceding claims, **characterized in that** one or more of the connection devices (10, 11) each have an actuating element, which is arranged so it is movable in each case in the actuation opening (12, 13) associated with the connection device.

5. The securing module according to any one of the preceding claims, **characterized in that** the connection device is designed as a spring terminal, as a screw terminal, or as an insulation-penetrating terminal.

6. The securing module according to any one of the preceding claims, **characterized in that** the spring terminal is designed as a direct plug terminal having a compression spring, or the spring terminal is designed as a traction spring terminal.

7. The securing module according to any one of the preceding claims, **characterized in that** the actuating element is designed as pushing element (14, 15), or the actuating element is designed as a screw.

8. The securing module according to any one of the preceding claims, **characterized in that** one of the two conductor connection devices (10, 11) for a conductor end (8, 9) is fixedly connected directly via a busbar connection to the first connection contact (20), and preferably the other of the two conductor connection devices for a conductor end (10) is conductively connectable via the isolating contact and the securing of the securing component to the other of the connection contacts (21).

9. The securing module according to any one of the preceding claims, **characterized in that** the securing component (5) is removably insertable into the housing (2) with a securing element (24) having contacts (25, 26) on tulip contacts (22, 23), wherein the securing component (5) is insertable into a recess (29) of the housing (2), and/or the securing component (5) has an actuating lever (30).

10. The securing module according to any one of the preceding claims, **characterized in that** the housing (2) is designed as a multipart housing, which has a first housing part (39), which can be joined together with a second housing part (40) to form the higher-order housing (2), wherein the securing component (5) can be plugged into the first housing part (39), and the conductor ends can be plugged into the second housing part (40).

11. The securing module according to any one of the preceding claims, **characterized in that** the clamping cage (36b) of one of the two connection devices (11) merges directly at a lower end into one of the connection contacts (21), and preferably the other clamping cage (36a) of the other connection device (10) for a conductor end is guided via the isolating contact (27) into the other housing part.

12. The securing module according to any one of the preceding claims, **characterized in that** the multifunction element (35) is guided so it is displaceable in the displacement direction (X) perpendicularly to the conductor insertion direction (Y) in one of the two housing parts (39, 40).

13. The securing module according to any one of the preceding claims, **characterized in that** the multifunction element rests with the actuating attachment (35d) on the connection side (E), the isolating blade (35a) extends from the actuating attachment (35d) into the first housing part such that in a first position of the multifunction element (35), the isolating contact (27) is open, and in the other position, the isolating contact (27) is closed.

14. The securing module according to any one of the preceding claims, **characterized in that** the cover sections (35b, c) extend in a plane (X-Z) perpendicular to the blade and to the conductor insertion direction.

15. The securing module according to any one of the preceding claims, **characterized in that** the housing (2) and the multifunction element (35) consist of a nonconductive plastic.

## Revendications

1. Module de fusible (1) avec
a) un boîtier (2) avec un contour qui est une première ouverture (4) pour insérer ou poser un composant de fusible (5),
b) des ouvertures d'insertion de conducteurs (6, 7) pour l'insertion d'extrémités de conducteurs (8, 9) dans des dispositifs de raccordement (10, 11) dans le boîtier (2),
c) avec des ouvertures d'actionnement (12, 13) pour actionner les dispositifs de raccordement afin de raccorder les extrémités de conducteurs,
d) dans lequel un des deux dispositifs de raccordement de conducteurs (11) pour une extrémité de conducteur (9) est connecté de façon directement conductrice à un premier contact de raccordement (20) pour le raccordement à un sous-ensemble de niveau supérieur, et
e) dans lequel l'autre des deux dispositifs de raccordement (10) pour une extrémité de conducteur (8) peut être connecté de façon conductrice par l'intermédiaire du composant de fusible (5) et d'un contact de sectionnement (27) avec un deuxième contact de raccordement (21) pour le raccordement à un sous-ensemble de niveau supérieur,
**caractérisé en ce que**
f) outre le composant de fusible (5), il est prévu un élément multifonctions (35) mobile par rapport au boîtier (2),
i. qui est conformé comme un élément de sectionnement et/ou de commutation avec lequel le contact de sectionnement (27) peut être fermé et/ou ouvert et
ii. qui est aussi conformé comme un élément de couverture avec lequel une ou plusieurs des ouvertures d'actionnement (12, 13) du boîtier (2) peuvent être couvertes ou dégagées de façon à ne pas être accessibles ou à être accessibles aux extrémités de conducteurs pour l'actionnement des dispositifs de raccordement (10, 11).

2. Module de fusible selon la revendication 1, **caractérisé en ce que** l'élément multifonction (35) est conformé comme une coulisse qui est guidée en translation dans ou sur le boîtier (2), l'élément multifonction (35) étant en outre conformé comme un couteau de sectionnement (35a) avec lequel le contact de sectionnement (27) peut être ouvert.

3. Module de fusible selon l'une des revendications précédentes, **caractérisé en ce qu'**une partie d'actionnement (35d) est formée sur l'élément multifonction (35) et **en ce que** la partie d'actionnement (35d) dépasse du boîtier.

4. Module de fusible selon l'une des revendications précédentes, **caractérisé en ce qu'**un ou plusieurs des dispositifs de raccordement (10, 11) présentent chacun un élément d'actionnement qui est disposé de façon mobile dans l'ouverture d'actionnement (12, 13) associée au dispositif de raccordement.

5. Module de fusible selon l'une des revendications précédentes, **caractérisé en ce que** le dispositif de raccordement est réalisé comme une borne à ressort, une borne à vis ou une borne traversant l'isolation.

6. Module de fusible selon l'une des revendications précédentes, **caractérisé en ce que** la borne à ressort est conformée comme une borne à enfichage direct avec un ressort de compression ou **en ce que** la borne à ressort est réalisée comme une borne à ressort de traction.

7. Module de fusible selon l'une des revendications précédentes, **caractérisé en ce que** l'élément d'actionnement est réalisé comme un poussoir (14, 15) ou **en ce que** l'élément d'actionnement est réalisé comme une vis.

8. Module de fusible selon l'une des revendications précédentes, **caractérisé en ce que** l'un des deux dispositifs de raccordement de conducteurs (10, 11) pour une extrémité de conducteur (8, 9) est directement connecté à demeure avec une connexion de barre collectrice au premier contact de raccordement (20) et **en ce que** l'autre des deux dispositifs de raccordement de conducteurs pour une extrémité de conducteur (10) peut de préférence être connecté de façon conductrice à l'autre des contacts de raccordement (21) par l'intermédiaire du contact de sectionnement et du fusible du composant de fusible.

9. Module de fusible selon l'une des revendications précédentes, **caractérisé en ce que** le composant de fusible (5) peut être inséré dans le boîtier (2) de façon amovible avec un fusible (24) muni de contacts (25, 26) sur des contacts en U (22, 23), le composant de fusible (5) pouvant être inséré dans un creux (29) du boîtier (2), et/ou **en ce que** le composant de fusible (5) présente un levier d'actionnement (30).

10. Module de fusible selon l'une des revendications précédentes, **caractérisé en ce que** le boîtier (2) est conformé comme un boîtier en plusieurs parties, qui comprend une première partie de boîtier (39) pouvant être assemblée avec une deuxième partie de boîtier (40) pour former le boîtier (2) de niveau supérieur, le composant de fusible (5) pouvant être inséré dans la première partie de boîtier (39), et **en ce que** les extrémités de conducteurs peuvent être insérées dans la deuxième partie de boîtier (40).

11. Module de fusible selon l'une des revendications précédentes, **caractérisé en ce que** la cage à bornes (36b) de l'un des deux dispositifs de raccordement (11) devient directement, à son extrémité inférieure , l'un des contacts de raccordement (21) et **en ce que** l'autre cage à borne (36a) de l'autre dispositif de raccordement (10) pour une extrémité de conducteur est de préférence passée par-dessus le contact de sectionnement (27) dans l'autre partie de boîtier.

12. Module de fusible selon l'une des revendications précédentes, **caractérisé en ce que** l'élément multifonction (35) est guidé en translation dans le sens de translation (X) perpendiculairement au sens d'insertion des conducteurs (Y) dans l'une des deux parties de boîtier (39, 40).

13. Module de fusible selon l'une des revendications précédentes, **caractérisé en ce que** l'élément multifonction repose avec l'épaulement d'actionnement (35d) sur le côté de raccordement (E), **en ce qu'**à partir de l'épaulement d'actionnement (35d), le couteau de sectionnement (35a) s'étend dans la première partie de boîtier de telle façon que dans la première position de l'élément multifonction (35), le contact de sectionnement (27) soit ouvert et dans l'autre position, le contact de sectionnement (27) soit fermé.

14. Module de fusible selon l'une des revendications précédentes, **caractérisé en ce que** les parties de couverture (35b, c) s'étendent dans un plan (X-Z) perpendiculaire au couteau et au sens d'insertion des conducteurs.

15. Module de fusible selon l'une des revendications précédentes, **caractérisé en ce que** le boîtier (2) et l'élément multifonction (35) se composent d'un plastique non conducteur.
